# FASCICULE DE BREVET EUROPEEN

(11) **EP 0 724 970 B1**
(45) Date de publication et mention de la délivrance du brevet: **14.04.1999**
(21) Numéro de dépôt: 95670001.7
(22) Date de dépôt: 31.01.1995
(51) Int. Cl.: B42F 9/00, B42F 15/06

(54) **Barre pour suspension de matériaux**
Klemmschiene für das Aufhängen von Materialen
Fixing rail for the suspension of materials

(43) Date de publication de la demande: 07.08.1996
(73) Titulaire: De Castro, Manuel José Gonçalves Matias, 1300 Lisboa (PT)
(72) Inventeur: De Castro, Manuel José Gonçalves Matias, 1300 Lisboa (PT)

(56) Documents cités:
- WO-A-93/16289
- US-A- 3 168 954

## Description

Cette invention concerne les appareils ou les systémes pour retenir des matériaux ou des affiches , rapidement et sans aucun moyen auxiliaire ,permettant d'y soutenir toute sorte d'objets ou de documents , sans ou avec des informations .

Depuis plus ou moins 1933 on poursuit , soit en Europe soit en Amérique , une issue avec du succès , pour le blocage des feuilles de papier ou des plaques , n'importe quel matériel , ou des choses semblables.

Mais ,soit le brevet Allemand de 1933 n°164145 , soit l'Anglais de 1963 n°939400 , ou le Belge de 1965 n°658961 , le Français de 1976 n°2372480 , et l'Américain de 1987 n°4696595 , n'ont jamais réussi un résultat cent pour cent efficace .

Tous appuyaient leurs systèmes dans la compression , des feuilles ou des matériaux à suspendre ,d'un cylindre contre une paroi .

Peut-être à cause de cela les brevets qui ont suivis, l'Américain de 1978 n°4085848 les Français de 1978 n°2433212 et de 1982 n°2532250 , l'Anglais de 1988 n°2202575 , et l'Allemand de 1992 n°508460A1 ont résolu d'utiliser des billes ou des sphères contre la paroi au lieu des cylindres D'autres brevets , comme l'Anglais n°2016071 et les Américains n°4674905 et n°4714366 présentent des systèmes dans le même but mais utilisent des solutions assez complexes .

Du même type sont les solutions prévues par les brevets US-A-3168954 (D1) et WO-A-9316289 (D2) , dont l'analyse de leurs documents démontre que l'état correspondant de l'art antérieur ,c'est-à dire la résolution d'un des besoins de chaque jour de l'Homme -l'affichage de documents ou la suspension de matériaux qui se destinent à être vus - n'a abouti ,ni à un maniement , ni à un degré d'efficacité conduisant à un simple , souple et sain usage.Donc , les gens ne dispensent pas l'utilisation des panneaux et des placards et leurs clous et épingles. Le problème n'était pas aux cylindres ou aux billes/sphères , mais à la paroi .

Le dispositif de l'invention est destiné à la suspension de feuilles de quelconque matériau ou des plaques et qui dispense l'utilisation de quels que soient les types de clous et d'éplingles , et aussi du support pour l'affichage d'avis , de renseignements ou de quelconque autre type de matériaux , imprimés ou non , et qui se destinent à être vues .

Ce dispositif se destine à être utilisé dans des bureaux , des écoles des departements publics , des ateliers , des moyens de transport et dans d'autres lieux où on veut suspendre,sans aucun moyen auxiliaire , avec seulement une main ,et instantanement , des matériaux blancs ,sans ou avec des informations.

Ce systhème de suspension , au dela de ne pas avoir besoin de clous ou de quelconque autre type d'épingles , est plus rapide parce qu'il n' utilise pas ces moyens auxiliaires , ce qui facilite le détachement des informations ,renseignements ,affiches publicitaires matériaux en exposition ,et d'autres similaires , car le déplacement des matériaux et avis sera ainsi plus facile ;il devient aussi plus économique du à l'intégration pour le produit final d'un moindre nombre de composants , et il s'intègre mieux dans un type quelconque de décoration dû à son installation lineaire.

Ce dispositif est composé par une barre telle que définie par la revendication 1.

Cette barre permet la suspension de divers matériaux , individuellement ou non ,soient-ils des feuilles de papier , des plaques ou d'autres , de texture et de rigidité variables , mais avec l'épaisseur máximum égale à la distance entre les lèvres moins un millimètre . La suspension et/ou le déplacement de ces matériaux peut être faite côte à côte , ou en superposition , puisque l'individualité des paires de cylindres rend possible qu'ils soient activés seulement au lieu où est introduit et/ou extrait le matériel en usage dans un moment déterminé, en demeurant les restantes paires immobiles.

L'épaisseur de la lame employée dans la construction de cette barre peut être variable , pourvu qu'on assure les proportions intérieures prévues par les formules décrites , et il en est de même avec sa longueur.

La barre peut avoir ses bouts fermés par des dispositifs ou des objets dont la fonction sera celle d'empêcher le glissement des cylindres (2,3) au-dehors d'elle ,sa fixation pouvant être faite dans une quelconque surface , et , soit latéralement , soit par le dessus , par collage , par des bandes autocollantes sur les deux faces , par des trous , des clous ou de la suspension.

Pour compléter la description qui est en train d'être faite , et pour aider à une meilleure compréhension des caractéristiques de cette barre longitudinale prismatique , on joint à cette description , et faisant partie intégrale d'elle , les dessins dont les figures représentent:
Figure 1 , une coupe transversale de la barre avec la forme d'un profil trapézoidal (1),en soulignant la position des paires de cylindres (2,3) qui se disposent, par gravité de parte et d'autre de l'axe de symetrie du profil trapézoidal du prisme ,mais en position asymétrique.
Figure 2 ,une vue en perpective , où on peut voir que la suspension du matériel (4) ou feuille de papier ,est opérée par l'effet de pincement sur ce matériel par la paire de cylindres (2,3) qui est coincée , par gravité , entre les deux parois inclinés du profil trapézoidal.

C'est pourquoi cette invention est inédite :elle présente comme méthode de suspension le pincement du matériel (4) fait par la/les paire/paires de cylindres , et non d'un cylindre ou d'une sphère contre une paroi.

La barre avec ce profil trapézoidal (1) ayant un axe de symétrie vertical , peut être construite par différents méthodes ,comme par exemple le pliage ; celui sera préféré car il y a dèjà des machines qui , une fois réglées , peuvent plier la lame métallique , aussi bien qu'elles le font déjà pour produire les barres en U pour les rideaux .

La regularité du fonctionnement d'une de ces machines est réussie a travers l'inclinaison des cylindres qui la composent, et ce sont eux qui compriment les parois de l'U renversé jusqu'au moment où ces parois demeureront avec la forme trapézoidale et avec une ouverture qui est partiellement fermée par des lèvres ,mais en laissant l'espace entre ces lèvres avec les dimensions souhaitées.

Les matériaux composants à appliquer dans la réalisation de cette barre longitudinale prismatique pourront être : du nylon ou quelque autre matériel avec la même densité pour les cylindres ;du métal , du plastique ,du bois ou des matériaux mixtes pour la barre et pour les bouts.

D'après cette description on peut conclure que cette barre présente un nouvel assemblage et un arrangement différent d'éléments connus et qui sont d'usage , voilà pourquoi un dispositif conçu de la façon décrite dans ce brevet augmente et perfectionne les conditions d'avantage et d'utilité par rapport à d'autres qui existent déjà , non seulement par la facilité de maniememt introduite et par son degré d'efficacité , mais encore par les bas prix de ses composants.On obtiendra comme ça, soit une réalité d'utilisation nouvelle ,car cette barre est de grande précision , soit un résultat industriel nouveau.

## Revendications

1. Barre destinée à la suspension de feuilles de matériau quelconque ou de plaques jusqu'à deux millimètres d'épaisseur ,la dite barre ayant un profil trapézoïdal, une ouverture longitudinale se trouvant sur le coté étroit du trapèze , ce coté étroit étant orienté vers le bas quand la barre est dans sa position opérationnelle , et cette barre contenant des cylindres dont le diamètre est supérieur à la dimension transversale de la dite ouverture , les feuilles ou les plaques (4) pouvant être introduites dans l'ouverture pour y rester suspendues par effet de coinçage,caractérisée en ce que:
a) -le profil trapézoïdal de la barre est obtenu à partir d'une section en forme "U" renversée dont l'ouverture est partiellement fermée par des lèvres , la dite forme en "U" étant déformée de façon à obtenir la forme de trapèze renversé (1) ayant un axe de symétrie vertical , la déformation étant telle que la distance entre les lèvres devienne de l'ordre de 2 mm.
b)-les cylindres (2,3) ont un diamètre tel qu'ils se disposent , par gravité , de part et d'autre dudit axe de symétrie , mais en position asymétrique.
c)-la suspension des feuilles (4) ou de plaques est obtenue par effet de pincement entre les deux cylindres (2,3) qui sont pressés l'un contre l'autre par gravité en glissant entre les deux parois laterales obliques de la barre à profil trapézoïdal.

2. Barre longitudinale prismatique selon la revendication 1 , caracterisée en ce qu'elle permet la suspension de divers matériaux , individuellement ou non , soient-ils des feuilles de papier , des plaques ou d'autres , de texture et de rigidité variables ,mais avec l'épaisseur máximum égale à la distance entre les lèvres moins un millimetre . La suspension et / ou déplacement de ces matériaux , peut être fait côté à côté , ou en superposition , puisque l' individualité des paires de cylindres rend possible qu' ils soient activés seulement au lieu où est introduit et / ou extrait le matériel en usage dans un moment déterminé , en demeurant les restantes paires immobiles.

3. Barre longitudinale prismatique selon les revendications précédantes , caracterisée par le fait de l'épaisseur de la lame employée dans sa construction peut être variable , depuis qu'on assure les proportions intérieures prévues par les formules décrites , et il en est de même avec sa longueur.

4. Barre longitudinale prismatique selon les revendications précédantes , caracterisée en ce qu'elle peut avoir ces bouts fermés par des dispositifs ou des objets dont la fonction sera celle d'empêcher le glissement des cylindres (2,3) au-dehors de la barre , en pouvant la fixation être faite sur quelconque surface , et , soit lateralement , soit par le dessus , par collage , par des bandes autocollantes sur les deux faces , par des trous , des clous ou de la suspension.

5. Barre longitudinale prismatique selon les revendications précédantes , caracterisée par le fait que les matériaux employés sont : du nylon ou autre matériau avec la même densité pour les cylindres ; et du métal , du plastique , du bois ou des matériaux mixtes pour la barre et pour les bouts .

## Claims

1. A rail designed for the suspension of sheets or posters of all kinds of material up to two millimetres thick. The rail has a trapezoidal profile with a longitudinal opening in the narrower bottom part which faces downwards when the rail is in its functioning position. Inside the rail housing are two cylinders of a diameter greater than the transversal dimension of the raid opening. The sheets of publicity or sign material(4) are inserted through the opening and are held between the two cylinders in a pincer effect. The specific features of the rail are:
a) -The trapezoidal shape of the rail is obtained through a U-shaped section turned upside down, the opening of which is partially closed with lips. The said U shape serves to create the inverted trapezoidal form(1) with an axis of vertical symmetry. The deformation is such that the distance between the lips is two millimetres.
b) - The cylinders(2, 3) are of such a diameter that they are positioned, due to the force of gravity,on the two sides of the aforementioned axis of symmetry, but in an asymmetric position.
c)-The sheets (4) of material or placards are suspended by means of the pressure applied by the two cylinders(2, 3), which press against each other due to the effect of gravity and slide between the two slanting side walls of the trapezoidal rail.

2. A longitudinal prismatic bar according to specification 1, characterised by the fact that it allows for the suspension of a wide range of materials, individually or otherwise, be these sheets of paper, placards or other materials of varying texture or rigidity. The maximum thickness of the material may be equal to the distance between the lips minus one millimetre. The suspension and/or removal of the material can be done side by side or may overlap, as the individuality of the pairs of cylinders makes it possible that they are activated only in the place the material in use at a particular time is inserted and/or taken out, with the remaining pairs remaining motionless.

3. A longitudinal prismatic bar according to the preceding specifications characterized by the fact that the thickness of the metal sheet used for its construction is variable, provided that one respects the internal proportions dictated by the described formulas; the same is true of the length dimension.

4. A longitudinal prismatic bar according to the preceding specifications, characterized by the fact that the ends can he closed by means of devices or objects, the function of which is to prevent the cylinders (2, 3) from sliding out of the bar. The bar can be affixed to all types of surfaces, both at the top and at the sides, using glue, sticky tape, nails or by means of drilling or suspension.

5. A longitudinal prismatic bar according to the preceding specifications characterized by the fact that the materials used for the cylinders can be nylon or any other material of the same density, and those for the bar itself and ends can be metal, plastic, wood or a mixture of materials.

## Patentansprüche

1. Leiste zur Aufhängung von Blättern jedweden Materials oder Schildern bis zwei Millimeter Dicke, mit einem trapezförmigem Profil und einer Längsöffnung auf der kleineren Unterseite des Trapezes, die nach unten gerichtet ist, wenn die Leiste in der richtigen Position ist. Die Leiste enthält Zylinder, deren Durchmesser größer ist als der Querschnitt der genannten Öffnung. Die Blätter oder Schilder (4) können in die Öffnung eingelegt werden, um dann durch einen Klammereffekt hängenzubleiben, der sich wiefolgt charakterisieren läßt:
a)- des Trapezprofil der Leiste wird durch den Einschnitt in Form eines umgedrehten U" erlangt, dessen Öffnung zum Teil durch Lippen verschlossen ist, so daß sich ans dem besagten U" ein umgedrehtes Trapez (1) mit einer vertikal symmetrischen Achse ergibt, deren Verdrängung eine Entfernung von zwei Millimetern zwischen den Lippen hervorruft.
b) - die Zylinder (2,3) haben einen Durchmesser, der sich durch die Schwerkraft auf der einen und der anderen Seite der genannten Symmetrieachse positioniert, aber in asymmetrischer Position.
c) - des Aufhängen von Blättern oder Schildern (4) wird durch des Einklemmen zwischen den zwei Zylindern (2,3) hervorgerufen, die sich durch Schwerkraft gegeneinanderdrücken und zwischen den beiden geneigten Querwänden der trapezförmigen Leiste hin- und hergleiten.

2. Prismenförmige Längsleiste mit den unter 1. beschriebenen Voraussetzungen, charakterisiert durch die Tatsache, des Aufhängen verschiedenen Materials unterschiedlicher Textur und Festigkeit zu gewährleisten, jedoch mit der maximalen Dicke, die dem Abstand zwischen den Lippen von einem Millimeter entspricht. Das Auf- oder Abhängen dieser Materialien kann nebeneinander oder übereinander vorgenommen werden, denn das individuelle Zylinderpaar ermöglicht, daß es nur an denjenigen Stellen aktiviert wird, an denen Material eingesteckt bzw, herausgenommen wird und die anderen Stellen unbewegt bleiben.

3. Prismenförmige Längsleiste nach den vorbeschriebenen Voraussetzungen mit der Eigenschaft, daß die Dicke des Metalls, das bei Ihrer Herstellung verwendet wird, variieren kann, solange sowohl die durch die beschriebenen Formeln vorgesehen inneren Proportionen als auch die Längendimensionen berücksichtigt werden,.

4. Prismenförmige Längsleiste nach den vorbeschriebenen Voraussetzungen, charakterisiert durch die Tatsache, daß ihre Spitzen mit Vorrichtungen oder anderen Objekten geschlossen werden können, deren Funktion es sein soll, des Herausgleiten der Zylinder (2,3) aus der Führungsschiene zu vermeiden, so daß die Fixierung der Leiste auf jeder Oberfläche möglich ist: durch die Benutzung von Klebstoff oder Klebeband; durch die Befestigung mit Nägeln oder Schrauben; hängend, seitlich oder hochkant.

5. Prismenförmige Langsleiste nach den vorbeschriebenen Voraussetzungen, charakterisiert durch die Tatsache, daß das verarbeitete Material für die Zylinder aus Nylon oder anderen Materialien der gleichen Dichte besteht, oder aus Metall, Plastik, Holz oder gemischten Materialien für die Leiste und die Spitzen.
